# EUROPÄISCHE PATENTSCHRIFT

(11) **EP 1 645 018 B1**
(45) Veröffentlichungstag und Bekanntmachung des Hinweises auf die Patenterteilung: **22.11.2006**
(21) Anmeldenummer: 04763118.9
(22) Anmeldetag: 07.07.2004
(51) Int. Cl.: H01R 13/646, H01R 12/20

(54) **hf-kuppler zum verbinden eines koaxialsteckers mit einer hf-übertragungsleitung auf einer leiterplatte**
high-frequency coupler for connecting a coaxial plug to a high-frequency transmission line on a printed circuit board
coupleur hf destiné à connecter une fiche coaxiale à une ligne de transmission hf sur une plaquette

(30) Priorität: 14.07.2003 DE 20310786 U
(43) Veröffentlichungstag der Anmeldung: 12.04.2006
(73) Patentinhaber: Rosenberger Hochfrequenztechnik GmbH & Co. KG, 83413 Fridolfing (DE)
(72) Erfinder: BLACKBORN, Willem, 83334 Inzell (DE)
(74) Vertreter: Zeitler, Giselher
(86) Internationale Anmeldenummer: PCT/EP2004/007438
(87) Internationale Veröffentlichungsnummer: WO 2005/006501

(56) Entgegenhaltungen:
- US-A- 5 281 166
- US-A- 6 123 587
- US-B1- 6 471 546

## Beschreibung

Die vorliegende Erfindung betrifft einen HF-Kuppler zum Verbinden eines Koaxialsteckers mit einer HF-Übertragungsleitung auf einer Leiterplatte, gemäß dem Oberbegriff des Anspruchs 1. Ein solcher HF-Kuppler ist in der Druckschrift US-B-6 471 546 beschrieben.

Bei der Herstellung von in einem Metallgehäuse zur Abschirmung angeordneten Leiterplatten mit einem HF-Anschluß, welcher durch das Gehäuse hindurch geführt ist, wird zunächst die bestückte und in einem Heißluftofen verlötete Leiterplatte in dem offenen Gehäuse montiert und in einem nachfolgenden manuellen Arbeitsschritt ein HF-Koaxialstecker durch einen Gehäusedurchbruch eingeschoben. Entsprechende Lötfahnen am HF-Koaxialstecker müssen nun separat mit der Leiterplatte verlötet werden, bevor ein das Gehäuse verschließender Deckel montiert werden kann. Dieser Herstellungsprozeß ist dahingehend nachteilig, daß der zusätzliche, manuelle Lötvorgang einen hohen Aufwand erfordert und keine so hohe Prozeßsicherheit bietet wie das Löten der Bauteile im Heißluftofen. Zusätzlich können Leiterplatte bzw. HF-Koaxialstecker bei etwaigen Schäden nicht einfach ausgetauscht werden.

Der Erfindung liegt die Aufgabe zugrunde, einen HF-Kuppler der o.g. Art dahingehend zu verbessern, daß ein automatisierter Herstellungsprozeß prozeßsicher und mit weniger Aufwand ausgeführt werden kann.

Diese Aufgabe wird erfindungsgemäß durch einen HF-Kuppler der o.g. Art mit den in Anspruch 1 gekennzeichneten Merkmalen gelöst. Vorteilhafte Ausgestaltungen der Erfindung sind in den weiteren Ansprüchen beschrieben.

Bei einem HF-Kuppler der o.g. Art ist es erfindungsgemäß vorgesehen, daß der HF-Kuppler wenigstens ein erstes Paar Federlamellen, welches zum elektrischen Kontaktieren eines Mittelleiters des Koaxialsteckers angeordnet und ausgebildet ist, sowie wenigstens ein zweites Paar Federlamellen, welches zum elektrischen Kontaktieren eines Außenleiters des Koaxialsteckers angeordnet und ausgebildet ist, aufweist, wobei wenigstens eine Federlamelle des ersten Paares an einem dem Koaxialstecker abgewandten Ende eine Kontaktfläche zum elektrischen Verbinden des HF-Kupplers mit der HF-Übertragungsleitung auf der Leiterplatte sowie zum mechanischen Verbinden mit der Leiterplatte und wenigstens eine Federlamelle des zweiten Paares an einem dem Koaxialstecker abgewandten Ende eine Kontaktfläche zum elektrischen Verbinden des HF-Kupplers mit einem Massekontakt auf der Leiterplatte sowie zum mechanischen Verbinden mit der Leiterplatte aufweist.

Dies hat den Vorteil, daß gleichzeitig mit dem Bestücken und Verlöten von Bauteilen auf der Leiterplatte auch der HF-Kuppler bestückt und verlötet werden kann, wobei zur Herstellung einer HF-Verbindung bzw. elektrischen Kontaktierung mit der Leiterplatte, beispielsweise durch ein Gehäuse hindurch, lediglich der Koaxialstecker in die Federlamellen eingeschoben werden muß, ohne daß zur Herstellung der elektrischen Kontakte zwischen HF-Koaxialstecker und Leiterplatte zusätzliche Lötarbeiten erforderlich sind. Dadurch kann zusätzlich der Koaxialstecker jederzeit entfernt bzw. ausgetauscht werden, ohne dazu ein die Leiterplatte umgebendes Gehäuse öffnen und Lötarbeiten durchführen zu müssen.

Ein einfaches und maschinelles Bestücken von Leiterplatten mit dem HF-Kuppler in Form eines oberflächenmontierbaren Bauteils erzielt man dadurch, daß die Kontaktflächen der Federlamellen in einer Ebene parallel zur Leiterplatte angeordnet sind.

Zweckmäßigerweise weist der Koaxialstecker einen Gehäusedurchführungsabschnitt für ein die Leiterplatte umgebendes Gehäuse auf.

In einer bevorzugten Ausführungsform erstrecken sich alle Federlamellen in einer Ebene parallel zur Leiterplatte.

Für eine gute und sichere Signalübertragung sind die Federlamellen des ersten Paares im Bereich der Kontaktfläche einstückig ausgebildet.

Zum Ausbilden eines vorbestimmten Fangbereiches für einen Kontaktbereich des Koaxialsteckers sind die Federlamellen eines Paares an ihrem dem Koaxialstecker zugewandten Ende voneinander weg abgewinkelt.

Um das automatische Anordnen des HF-Kupplers auf einer Leiterplatte in einem Bestückungsautomat zu erleichtern, weist der HF-Kuppler ein Gehäuse auf, welches alle Federlamellen trägt. Dadurch muß eine Greifspitze des Bestückungsautomaten lediglich das Gehäuse fassen und auf der Leiterplatte positionieren, wodurch automatisch alle Federlamellen korrekt angeordnet und positioniert sind. Das Gehäuse ist zweckmäßigerweise als ebenes Bauteil ausgebildet und weist bevorzugt wenigstens einen Zapfen auf, welcher sich von dem Gehäuse weg zum Eingriff in die Leiterplatte erstreckt.

Zweckmäßigerweise weist das Gehäuse eine Ausnehmung auf, in die freie, dem Koaxialstecker zugewandte Enden der Federlamellen hinein ragen. Hierdurch kann der Koaxialstecker ohne wesentliche Anpassungen an das Gehäuse des HF-Kupplers zwischen die Federlamellen eingeschoben werden.

In einer bevorzugten Weiterbildung der Erfindung ist der Zapfen zum Eingriff in ein Loch der Leiterplatte ausgebildet, wobei der Zapfen wenigstens eine Rastnase aufweist, welche in radialer Richtung bzgl. des Zapfens über dessen Außenumfang hinausragt, wobei die Rastnase am Zapfen derart angeordnet und ausgebildet ist, daß der Außenumfang des Zapfens im Bereich der Rastnase kleiner ist als der Durchmesser des Loches in der Leiterplatte, wobei der Außenumfang des in das Loch der Leiterplatte hinein ragendem Abschnittes des Zapfens derart ausgebildet ist, daß sich zwischen dem Außenumfang dieses Abschnittes und der Innenwandung des Loches der Leiterplatte über wenigstens einen Teil des Außenumfangs ein derartiger Zwischenraum mit Kapillarität für Lot ergibt, daß während eines Lötvorgangs auf einer Oberfläche der Leiterplatte befindliches Lot durch Kapillarwirkung in den Zwischenraum hinein und diesen ausfüllend eindringt.

Dies hat den Vorteil, daß zum Bestücken und Verrasten des Bauteils auf der Leiterplatte keine besonders hohe Kraft notwendig ist, so daß diese Arbeit automatisiert maschinell auf einer Fertigungsstraße für Leiterplatten mit Bestückungsautomat und Heißluftofen durchgeführt werden kann, wobei nach dem Lötvorgang im Heißluftofen automatisch eine Verrastung des Bauteils mit dem in das Loch der Leiterplatte eingedrungenen Lot hergestellt ist. Gleichzeitig ergibt sich ein toleranzfreier Formschluß zwischen Zapfen und Innenumfang des Loches der Leiterplatte in einer Ebene der Leiterplatte. Die Bestückung von Bauteilen mit Verrastung kann dadurch sehr kostengünstig bei gleichzeitig hohen Haltekräften und wenig Toleranz erfolgen.

Eine formschlüssige Verbindung ohne Toleranzen in Richtung entlang einer Längsachse des Loches der Leiterplatte erzielt man dadurch, daß die Rastnase am Zapfen derart angeordnet und ausgebildet ist, daß bei vollständig auf die Leiterplatte aufgesetztem Bauteil die Rastnase innerhalb des Loches der Leiterplatte angeordnet ist.

Zum weiteren Unterstützen der Kapillarwirkung ist der Umfang des Zapfens in Längsrichtung über den gesamten im Loch der Leiterplatte befindlichen Abschnitt mit wenigstens einer Ausnehmung ausgebildet.

Einen besonders guten Formschluß zwischen dem in das Loch der Leiterplatte eindringenden Lot und der Leiterplatte erzielt man dadurch, daß das Loch in der Leiterplatte metallisiert ist.

Die Erfindung wird im folgenden anhand der Zeichnung näher erläutert. Diese zeigt in:
- Fig. 1: eine bevorzugte Ausführungsform eines erfindungsgemäßen HF-Kupplers in perspektivischer Darstellung von oben,
- Fig. 2: den HF-Kuppler gemäß Fig. 1 in perspektivischer Darstellung von unten,
- Fig. 3: den HF-Kuppler gemäß Fig. 1 in eingebautem Zustand und mit aufgeschobenem HF-Koaxialstecker in perspektivischer Darstellung von oben,
- Fig. 4: den HF-Kuppler gemäß Fig. 1 in eingebautem Zustand und mit aufgeschobenem HF-Koaxiaistecker in teilweise geschnittener Ansicht von unten,
- Fig. 5: eine bevorzugte Ausführungsform eines Bauteils aufgesetzt auf eine Leiterplatte in Aufsicht,
- Fig. 6: eine Ansicht von Detail X von Fig. 5 vor einem Lötvorgang,
- Fig. 7: eine Schnittansicht entlang Linie A-A von Fig. 6,
- Fig. 8: eine Ansicht von Detail X von Fig. 5 nach einem Lötvorgang und
- Fig. 9: eine Schnittansicht entlang Linie B-B von Fig. 8.

Die in Fig. 1 und 2 dargestellte, bevorzugte Ausführungsform eines erfindungsgemäßen HF-Kupplers ist als oberflächenmontierbares Bauteil (SMD - Surface Mount Devide)) ausgebildet und umfaßt ein Gehäuse 10, in dem ein erstes Paar Federlamellen 12, 14 und ein zweites Paar Federlamellen 16, 18 angeordnet sind. Das Gehäuse 10 weist an einer Seite eine Ausnehmung 20 auf, in der die Federlamellen 12, 14, 16, 18 frei liegen. Die Federlamellen 12, 14, 16, 18 sind derart angeordnet und federnd elastisch, daß das erste Paar Federlamellen 12, 14 einen Innenleiter eines HF-Koaxialsteckers und das zweite Paar Federlamellen 16, 18 einen Außenleiter des HF-Koaxialsteckers mit jeweiligen freien Enden im Bereich der Ausnehmung 20 elektrisch kontaktiert, wie später noch genauer beschrieben wird. An den jeweiligen freien Enden in der Ausnehmung 20 sind die Federlamellen 12, 14 bzw. 16, 18 eines Paares voneinander weg abgewinkelt, so daß sich ein gewisser Fangbereich ergibt, damit ein Einschieben des HF-Koaxialsteckers zwischen die Federlamellen 12, 14, 16, 18 auch dann gewährleistet ist, wenn die Ausrichtung zwischen HF-Koaxialstecker und HF-Kuppler toleranzbedingt nicht exakt fluchtet.

Wie insbesondere aus Fig. 2 ersichtlich, weist jede Federlamelle 12, 14, 16, 18 an einem der Ausnehmung 20 bzw. dem HF-Koaxialstecker abgewandten Ende eine Könfaktfläche 22, 24, 28 auf, wobei die Federlamellen 12, 14 des ersten Paares im Bereich der Kontaktfläche 24 einstückig ausgebildet sind. Diese Kontaktflächen sind in einer Ebene angeordnet und bilden jeweilige Lötflächen zum elektrischen Kontaktieren von Kontakten auf einer Leiterplatte und zum mechanischen Verbinden mit der Leiterplatte, wie nachfolgend noch genauer beschrieben wird. Seitlich am Gehäuse 10 sind Zapfen 28 angeordnet, welche einstückig mit dem Gehäuse 10 ausgebildet sind und sich im wesentlichen senkrecht zur Ebene der Kontaktflächen 22, 24, 26 erstrecken. Diese Zapfen 28 dienen zum Eingriff in entsprechende Ausnehmungen in der Leiterplatte, um den HF-Kuppler relativ zur Leiterplatte exakt zu positionieren und mechanisch zu fixieren.

In den Fig. 3 und 4 ist beispielhaft ein Einbauzustand für einen erfindungsgemä-ßen HF-Kuppler dargestellt. Die Zapfen 28 greifen in Löcher 30 in der Leiterplatte 32. Diese Leiterplatte 32 ist bereits in ein Gehäuse 34 eingebaut. Dieses Gehäuse 34 weist einen Durchbruch 36 für einen HF-Koaxialstecker 38 mit Innenleiter 40 und Außenleiter 42 auf. Wie insbesondere aus Fig. 4 ersichtlich, kann auch nach vollständigem Verschließen des Gehäuses 34 der Koaxialstecker einfach von außen durch den Durchbruch 36 eingeschoben werden, wobei das erste Paar Federlamellen 12, 14 den Innenleiter 40 und das zweite Paar Federlamellen 16, 18 den Außenleiter 42 elektrisch kontaktiert. Hierbei sind die Federlamellen eines Paares 12, 14 bzw. 16, 18 derart voneinander beanstandet, daß der Innenleiter 40 bzw. der Außenleiter 42 die freien, federnd elastischen Enden der Federlamellen 12, 14, 16, 18 auseinander drückt, so daß sich eine entsprechende Kontaktkraft ergibt, die zusammen mit einer Kontaktfläche einen elektrischen Kontakt herstellt.

Ein Herstellungsverfahren für Leiterplatten mit Gehäuse und Durchbruch für einen HF-Anschluß stellt sich wie folgt dar: Zuerst wird auf die Leiterplatte maschinell eine Lotpaste aufgetragen und alle Bauteile einschließlich des erfindungsgemäßen HF-Kupplers werden maschinell aufgebracht (maschinelle Bestückung). Anschließend erfolgt der Lötprozeß in einem Heißluftofen (reflow löten). Hierbei werden die Kontaktflächen 22, 24, 26 des erfindungsgemäßen HF-Kupplers mit entsprechenden Kontaktstellen auf der Leiterplatte 32 verlötet. Die Kontaktfläche 24 der Federlamellen 12, 14 des ersten Paares, welches den Mittelleiter 40 des HF-Koaxialsteckers kontaktiert, wird dabei mit einer HF-Signalleitung auf der Leiterplatte 32 elektrisch verbunden. Die Kontaktflächen 22 und 26 der Federlamellen 16, 18 des zweiten Paares werden dabei jeweils mit Massekontakten auf der Leiterplatte 32 elektrisch verbunden. Wie bei SMD-Bauteilen üblich, schafft die Lötverbindung auch gleichzeitig eine mechanische Verbindung mit der Leiterplatte 32. Eine zusätzlich mechanische Fixierung stellen die beiden Zapfen 28 zur Verfügung, wobei die Zapfen 28 die beim späteren Einstecken des HF-Koaxialsteckers seitlich auftretenden Kräfte abfangen, so daß diese nicht die Lötverbindungen beschädigen. Anschließend wird die Leiterplatte 32 in das Gehäuse 43 eingebaut und das Gehäuse 34 verschlossen. Durch den Durchbruch 36 wird dann der HF-Koaxialstecker 38 eingeschoben, wobei durch die Anordnung und Ausbildung der Federlamellen 12, 14, 16, 18 entsprechende elektrische Kontakte zwischen der HF-Signalleitung auf der Leiterplatte 32 und dem Mittelleiter 40 des HF-Koaxialsteckers 38 einerseits sowie zwischen entsprechenden Massekontakten auf der Leiterplatte 34 und dem Außenleiter 42 des HF-Koaxialsteckers 38 andererseits automatisch durch das Einschieben des HF-Koaxialsteckers 38 und ohne weitere Lötarbeiten über den HF-Kuppler hergestellt werden. Der HF-Koaxialstecker 38 wird in das Gehäuse 34 eingepreßt, wobei dies ebenfalls maschinell auf einer Fertigungsstraße erfolgen kann.

Fig. 5 zeigt eine bevorzugte Weiterbildung des Bauteils für die Leiterplatte 32. Das Bauteil umfaßt das Gehäuse 10 und die zwei Zapfen 28. In Fig. 1 ist das Bauteil auf die Leiterplatte 32 aufgesetzt, wobei jeder Zapfen 28 in ein metallisiertes Loch 30 in der Leiterplatte 32 greift.

Fig. 6 und 7 veranschaulichen zusätzlich den Zustand des aufgesetzten Bauteils vor einem Lötvorgang, wobei eine Metallisierung 56 des Loches 30 ersichtlich ist. Um einen Teil des Umfanges des Loches 30 ist Lotpaste 50 aufgetragen, und der Zapfen 28 ragt in das Loch 30 hinein. Der Zapfen 28 ist an seinem freien Ende mit einer Rastnase 52 ausgebildet, wobei der Durchmesser des Zapfens 28 im Bereich der Rastnase 52 kleiner ist als der Innendurchmesser des Loches 30. Auch im restlichen Abschnitt des Zapfens 28, der in das Loch 30 eingreift, ist der Durchmesser des Zapfens 28 kleiner ausgebildet als der Innendurchmesser des Loches 30. Zusätzlich ist die Länge des Zapfens 28 derart gewählt, daß sich bei vollständig auf die Leiterplatte 32 aufgesetztem Bauteil die Rastnase 52 noch innerhalb des Loches 30 befindet, wie insbesondere aus Fig. 7 ersichtlich. Zusätzlich ist der Zapfen 28 in Längsrichtung mit Ausnehmungen 53 versehen, wie insbesondere aus Fig. 6 ersichtlich. Der geringere Durchmesser des Zapfens 28 im Vergleich zum Loch 30 und die Ausnehmungen 54 sind derart gewählt, daß zwischen dem Außenumfang des Zapfens 28 und dem Innenumfang des Loches 30 ein Zwischenraum mit kapillaren Eigenschaften ausgebildet ist.

In einem Herstellungsverfahren, bei dem zunächst alle Bauteile von einem Bestückungsautomaten auf die Leiterplatte 32 aufgesetzt werden und anschließend ein Lötvorgang in einem Heißluftofen erfolgt, wird das Lot 50 erwärmt und geht in die flüssige Phase über. Das flüssige Lot 50 dringt dann durch die Kapillarwirkung in den Zwischenraum zwischen dem Außenumfang des Zapfens 28 und dem Innenumfang des Loches 30 ein und füllt diesen im wesentlichen vollständig aus.

Fig. 8 und 9 zeigen den Zustand nach dem Abkühlen und Aushärten des Lotes 50. Der Zwischenraum ist vom Lot 50 gefüllt, und das Lot 50 hat sich mit der Metallisierung 56 des Loches 30 formschlüssig verbunden. Dies ergibt bereits eine formschlüssige Verbindung zwischen der Leiterplatte 32 und dem Zapfen 28 in einer Ebene der Leiterplatte 32. Zusätzlich ergibt sich durch die Rastnase 52 ein Formschluß in Richtung der Längsachse des Loches 30, d.h. in eine Richtung senkrecht zur Leiterplatte 32. Insgesamt ist somit der Zapfen 28 in allen drei Richtungen des Raumes fest mit der Leiterplatte 32 verbunden bzw. verrastet. Hierfür mußte, wie unmittelbar ersichtlich, keine Einsteckkraft oder Verrastkraft aufgewendet werden. Die Verrastung wurde automatisch im Lötvorgang hergestellt. Zusätzlich ist offensichtlich, daß die Verbindung zwischen Zapfen 28 und Leiterplatte 32 toleranzfrei ist.

## Patentansprüche

1. HF-Kuppler zum Verbinden eines Koaxialsteckers (38) mit einer HF-Übertragungsleitung auf einer Leiterplatte (32),
**dadurch gekennzeichnet,**
**dass** der HF-Kuppler wenigstens ein erstes Paar Federlamellen (12, 14), welches zum elektrischen Kontaktieren eines Mittelleiters (40) des Koaxialsteckers (38) angeordnet und ausgebildet ist, sowie wenigstens ein zweites Paar Federlamellen (16, 18), welches zum elektrischen Kontaktieren eines Außenleiters (42) des Koaxialsteckers (38) angeordnet und ausgebildet ist, aufweist, wobei wenigstens eine Federlamelle (12, 14) des ersten Paares an einem dem Koaxialstecker (38) abgewandten Ende eine Kontaktfläche (24) zum elektrischen Verbinden des HF-Kupplers mit der HF-Übertragungsleitung auf der Leiterplatte (32) sowie zum mechanischen Verbinden mit der Leiterplatte (32) und wenigstens eine Federlamelle (16, 18) des zweiten Paares an einem dem Koaxialstecker (38) abgewandten Ende eine Kontaktfläche (22, 26) zum elektrischen Verbinden des HF-Kupplers mit einem Massekontakt auf der Leiterplatte (32) sowie zum mechanischen Verbinden mit der Leiterplatte (32) aufweist;
**dass** der HF-Kuppler ein Gehäuse (10) aufweist, welches alle Federlamellen (12, 14, 16, 18) trägt;
**dass** das Gehäuse (10) wenigstens einen Zapfen (28) aufweist, welcher sich von dem Gehäuse (10) weg zum Eingriff in die Leiterplatte (32) erstreckt und
**dass** der Zapfen (28) zum Eingriff in ein Loch (30) der Leiterplatte (32) ausgebildet ist, wobei der Zapfen (28) wenigstens eine Rastnase (52) aufweist, welche in radialer Richtung bzgl. des Zapfens (28) über dessen Außenumfang hinausragt, wobei die Rastnase (52) am Zapfen (28) derart angeordnet und ausgebildet ist, dass der Außenumfang des Zapfens (28) im Bereich der Rastnase (52) kleiner ist als der Durchmesser des Loches (30) in der Leiterplatte (32), wobei der Außenumfang des in das Loch (30) in der Leiterplatte (32) hinein ragenden Abschnittes des Zapfens (28) derart ausgebildet ist, dass sich zwischen dem Außenumfang dieses Abschnittes und der Innenwandung des Loches (30) der Leiterplatte (32) über wenigstens einen Teil des Außenumfangs ein derartiger Zwischenraum mit Kapillarität für Lot ergibt, dass während eines Lötvorgangs auf der Oberfläche der Leiterplatte (32) befindliches Lot (50) durch Kapillarwirkung in den Zwischenraum hinein und diesen ausfüllend eindringt.

2. HF-Kuppler nach Anspruch 1, **dadurch gekennzeichnet, dass** die Kontaktflächen (22, 24, 26) der Federlamellen (12, 14, 16, 18) in einer Ebene parallel zur Leiterplatte (32) angeordnet sind.

3. HF-Kuppler nach Anspruch 1 oder 2, **dadurch gekennzeichnet, dass** der Koaxialstecker (38) einen Gehäusedurchführungsabschnitt für ein die Leiterplatte (32) umgebendes Gehäuse (34) aufweist.

4. HF-Kuppler nach wenigstens einem der vorhergehenden Ansprüche, **dadurch gekennzeichnet, dass** sich alle Federlamellen (12, 14, 16, 18) in einer Ebene parallel zur Leiterplatte (32) erstrecken.

5. HF-Kuppler nach wenigstens einem der vorhergehenden Ansprüche, **dadurch gekennzeichnet, dass** die Federlamellen (12, 14) des ersten Paares im Bereich der Kontaktfläche (24) einstückig ausgebildet sind.

6. HF-Kuppler nach wenigstens einem der vorhergehenden Ansprüche, **dadurch gekennzeichnet, dass** die Federlamellen (12, 14 bzw. 16, 18) eines Paares an ihrem dem Koaxialstecker (38) zugewandten Ende voneinander weg abgewinkelt sind.

7. HF-Kuppler nach wenigstens einem der vorhergehenden Ansprüche, **dadurch gekennzeichnet, dass** das Gehäuse (10) als ebenes Bauteil ausgebildet ist.

8. HF-Kuppler nach wenigstens einem der vorhergehenden Ansprüche, **dadurch gekennzeichnet, dass** die Rastnase (52) am Zapfen (28) derart angeordnet und ausgebildet ist, dass bei vollständig auf die Leiterplatte (32) aufgesetztem Bauteil die Rastnase (52) innerhalb des Loches (30) in der Leiterplatte (32) angeordnet ist.

9. HF-Kuppler nach wenigstens einem der vorhergehenden Ansprüche, **dadurch gekennzeichnet, dass** der Umfang des Zapfens (28) in Längsrichtung über den gesamten im Loch (30) der Leiterplatte (32) befindlichen Abschnitt mit wenigstens einer Ausnehmung (54) ausgebildet ist.

10. HF-Kuppler nach wenigstens einem der vorhergehenden Ansprüche, **dadurch gekennzeichnet, dass** das Loch (30) in der Leiterplatte (32) metallisiert ist.

11. HF-Kuppler nach wenigstens einem der vorhergehenden Ansprüche, **dadurch gekennzeichnet, dass** das Gehäuse (10) eine Ausnehmung (20) aufweist, in die freie, dem Koaxialstecker (38) zugewandte Enden der Federlamellen (12, 14 16, 18) hinein ragen.

## Claims

1. HF coupler for connecting a coaxial connector (38) to a HF transmission line on a circuit board (32), **characterised in that** the HF coupler has at least one first pair of sprung blades (12, 14), which is arranged and designed for electrically contacting a central conductor (40) of the coaxial connector (38), and at least one second pair of sprung blades (16, 18) which is arranged and designed for electrically contacting an outer conductor (42) of the coaxial connector (38), wherein at least one sprung blade (12, 14) of the first pair has, on an end facing away from the coaxial connector (38), a contact surface (24) for electrically connecting the HF coupler to the HF transmission line on the circuit board (32) and for mechanically connecting to the circuit board (32) and at least one sprung blade (16, 18) of the second pair has a contact surface (22, 26) on an end facing away from the coaxial connector (38) for electrically connecting the HF coupler to an earth contact on the circuit board (32) and for mechanically connecting to the circuit board (32); that the HF coupler has a housing (10) which carries all the sprung blades (12, 14, 16, 18); that the housing (10) has at least one peg (28), which extends away from the housing (10) to engage in the circuit board (32) and that the peg (28) is designed for engaging in a hole (30) of the circuit board (32), wherein the peg (28) has at least one latching lug (52), which projects in the radial direction relative to the peg (28) beyond its outer periphery, wherein the latching lug (52) is arranged on the peg (28) and designed such that the outer periphery of the peg (28) is smaller in the region of the latching lug (52) than the diameter of the hole (30) in the circuit board (32), wherein the outer periphery of the section of the peg (28) extending into the hole (30) in the circuit board (32) is designed such that between the outer periphery of this section and the inner wall of the hole (30) of the circuit board (32) an intermediate space is formed over at least part of the outer periphery such that during a soldering procedure, solder (50) situated on the surface of the circuit board (32) penetrates by capillary action into the intermediate space, filling it.

2. HF coupler according to claim 1, **characterised in that** the contact surfaces (22, 24, 26) of the sprung blades (12, 14, 16, 18) are arranged in a plane parallel to the circuit board (32).

3. HF coupler according to claim 1 or 2, **characterised in that** the coaxial connector (38) has a housing feed-through section for a housing (34) surrounding the circuit board (32).

4. HF coupler according to at least one of the preceding claims, **characterised in that** all the sprung blades (12, 14, 16, 18) extend in a plane parallel to the circuit board (32).

5. HF coupler according to at least one of the preceding claims, **characterised in that** the sprung blades (12, 14) of the first pair are formed in one piece in the region of the contact surface (24).

6. HF coupler according to at least one of the preceding claims, **characterised in that** the sprung blades (12, 14 or 16, 18) of a pair are angled away from each other at their end facing towards the coaxial connector (38) .

7. HF coupler according to at least one of the preceding claims, **characterised in that** the housing (10) is designed as a planar component.

8. HF coupler according to at least one of the preceding claims, **characterised in that** the latching lug (52) is arranged on the peg (28) and designed such that with the component fully placed onto the circuit board (32), the latching lug (52) is arranged within the hole (30) in the circuit board (32).

9. HF coupler according to at least one of the preceding claims, **characterised in that** the periphery of the peg (28) is designed in the longitudinal direction over the entire section situated in the hole (30) of the circuit board (32) with at least one recess (54).

10. HF coupler according to at least one of the preceding claims, **characterised in that** the hole (30) in the circuit board (32) is metallised.

11. HF coupler according to at least one of the preceding claims, **characterised in that** the housing (10) has a recess (20) into which free ends of the sprung blades (12, 14, 16, 18) facing towards the coaxial connector (38) extend.

## Revendications

1. Coupleur haute fréquence (HF) pour connecter une prise coaxiale (38) à une ligne de transmission HF sur une plaque à circuits imprimés (32),
**caractérisé en ce que**
le coupleur HF comprend au moins une première paire de lamelles-ressorts (12, 14), qui sont agencées et réalisées pour venir en contact électrique avec un conducteur central (40) de la prise coaxiale (38), ainsi qu'au moins une seconde paire de lamelles-ressorts (16, 18), qui sont agencées et réalisées pour venir en contact électrique avec un conducteur extérieur (42) de la prise coaxiale (38), dans lesquelles au moins une lamelle-ressort (12, 14) de la première paire comprend à une extrémité détournée de la prise coaxiale (38) une surface de contact (24) pour la liaison électrique du coupleur HF avec la ligne de transmission HF sur la plaque à circuits imprimés (32) ainsi que pour la liaison mécanique avec la plaque à circuits imprimés (32), et au moins une lamelle-ressort (16, 18) de la seconde paire comprend à une extrémité détournée de la prise coaxiale (38) une surface de contact (22, 26) pour la liaison électrique du coupleur HF avec un contact de masse sur la plaque à circuits imprimés (32) ainsi que pour la liaison mécanique avec la plaque à circuits imprimés (32) ;
le coupleur HF comprend un boîtier (10) qui porte toutes les lamelles-ressorts (12, 14, 16, 18) ;
le boîtier (10) comprend au moins un tenon (28), qui s'étend en éloignement du boîtier (10) pour venir en engagement dans la plaque à circuits imprimés (32), et
le tenon (28) est réalisé pour venir en engagement dans un trou (30) de la plaque à circuits imprimés (32), le tenon (28) comportant au moins un bec d'enclenchement (52) qui dépasse en direction radiale par rapport au tenon (28) au-delà de sa périphérie extérieure, le bec d'enclenchement (52) étant agencé sur le tenon (28) et réalisé de telle manière que la périphérie extérieure du tenon (28) dans la zone du bec d'enclenchement (52) est plus petite que le diamètre du trou (30) dans la plaque à circuits imprimés (32), la périphérie extérieure du tronçon de tenon (28) qui pénètre dans le trou (30) dans la plaque à circuits imprimés (32) étant réalisée de telle manière qu'il en résulte, entre la périphérie extérieure de ce tronçon et la paroi intérieure du trou (30) de la plaque à circuits imprimés (32) et sur au moins une partie de la périphérie extérieure, un intervalle à effet de capillarité pour l'apport de brasage, de telle sorte que l'apport de brasage (50) qui se trouve pendant une opération de brasage sur la surface de la carte à circuits imprimés (32) pénètre par effet capillaire dans l'intervalle et remplit celui-ci.

2. Coupleur HF selon la revendication 1, **caractérisé en ce que** les surfaces de contact (22, 24, 26) des lamelles-ressorts (12, 14, 16, 18) sont agencées dans un plan parallèle à la plaque à circuits imprimés (32).

3. Coupleur HF selon la revendication 1 ou 2, **caractérisé en ce que** la prise coaxiale (38) comprend un tronçon de traversée de boîtier pour un boîtier (34) qui entoure la plaque à circuits imprimés (32).

4. Coupleur HF selon l'une au moins des revendications précédentes, **caractérisé en ce que** toutes les lamelles-ressorts (12, 14, 16, 18) s'étendent dans un plan parallèle à la plaque à circuits imprimés (32).

5. Coupleur HF selon l'une au moins des revendications précédentes, **caractérisé en ce que** les lamelles-ressorts (12, 14) de la première paire sont réalisées d'un seul tenant dans la zone de la surface de contact (24).

6. Coupleur HF selon l'une au moins des revendications précédentes, **caractérisé en ce que** les lamelles-ressorts (12, 14, respectivement 16, 18) d'une paire sont coudées en éloignement l'une de l'autre à leurs extrémités tournées vers la prise coaxiale (38).

7. Coupleur HF selon l'une au moins des revendications précédentes, **caractérisé en ce que** le boîtier (10) est réalisé sous forme d'un composant plan.

8. Coupleur HF selon l'une au moins des revendications précédentes, **caractérisé en ce que** le bec d'enclenchement (52) est agencé sur le tenon (28) et réalisé de telle manière que lorsque le composant est totalement placé sur la plaque à circuits imprimés (32) le bec d'enclenchement (52) est agencé à l'intérieur du trou (30) dans la plaque à circuits imprimés (32).

9. Coupleur HF selon l'une au moins des revendications précédentes, **caractérisé en ce que** la périphérie du tenon (28) est réalisée, en direction longitudinale et sur la totalité du tronçon qui se trouve dans le trou (30) de la plaque à circuits imprimés (32), avec au moins un évidement (54).

10. Coupleur HF selon l'une au moins des revendications précédentes, **caractérisé en ce que** le trou (30) dans la plaque à circuits imprimés (32) est métallisé.

11. Coupleur HF selon l'une au moins des revendications précédentes, **caractérisé en ce que** le boîtier (10) comporte un évidement (20) dans lequel pénètre les extrémités libres des lamelles-ressorts (12, 14, 16,18) qui sont tournées vers la prise coaxiale (38).
